# FASCICULE DE BREVET EUROPEEN

(11) **EP 0 245 133 B1**
(45) Date de publication et mention de la délivrance du brevet: **11.10.1989**
(21) Numéro de dépôt: 87400768.5
(22) Date de dépôt: 07.04.1987
(51) Int. Cl.: C25B 3/04, C07C 145/00

(54) **Fonctionnalisation de iodo-polyfluoroalcanes par réduction électrochimique et nouveaux composés fluorés ainsi obtenus**
Einführung von funktionellen Gruppen in Iodo-polyfluoralkane durch elektrochemische Reduktion und auf diese Weise hergestellte fluorinierte Verbindungen
Functionalization of iodo-polyfluoroalcanes by electrochemical reduction, and fluorinated compounds so obtained

(30) Priorité: 17.04.1986 FR 8605519
(43) Date de publication de la demande: 11.11.1987
(73) Titulaire: ELF ATOCHEM S.A., 92800 Puteaux (FR)
(72) Inventeur: Benefice-Malouet, Sylvie Résidence Le Prieuré, F-34000 Montpellier (FR); Calas, Patrick, F-34000 Montpellier (FR); Blancou, Hubert, F-34480 Magalas (FR); Commeyras, Auguste, F-34960 Clapiers (FR)
(74) Mandataire: Leboulenger, Jean

(56) Documents cités:
- FR-A- 2 342 950
- CHEMICAL ABSTRACTS, vol. 97, novembre 1982, page 654, résumé no. 162273w, Columbus, Ohio, US; N.O. BRACE: "Some approaches to the synthesis of fuorinated alcohols and esters. II. Use of fluoroalkyl iodides for the synthesis of fluoroalkyl alkanols", & J. FLUORINE CHEM. 1982, 20(3), 313-27

## Description

La présente invention concerne la préparation de composés contenant une chaîne perfluorée et au moins une fonction acide ou alcool par réduction électrochimique de iodo-polyfluoralcanes.

Les alcools polyfluorés de type R_{F}CH₂CH₂0H où R_{F} désigne un radical perfluoroalkyle sont des précurseurs d'agents de traitement de surfaces et de matériaux et peuvent être préparés à partir des iodo-1 perfluoroalkyl-2 éthanes R_{F}C₂H₄1 suivant diverses voies, par exemple, par action d'un amide en solution aqueuse (publication JP 72-37520) ou par action d'un oléum sulfurique (brevet US 3 283 012) ou encore par formation dans le tributylphosphate d'un organozincique intermédiaire qui est ensuite oxydé, puis hydrolysé (brevet FR 2 521 987). La synthèse de ces alcools par réduction électrochimique des composés R_{F}C₂H₄1 n'a pas encore été envisagé.

La préparation d'acides perfluoroalcane-carboxyliques R_{F}COOH ou -sulfoniques R_{F}S0₃H a déjà fait l'objet de nombreux travaux, en raison de l'intérêt de ces acides en tant que précurseurs d'agents tensioactifs. Leur synthèse a d'abord été effectuée à partir respectivement des chlorures d'acides alcane- carboxyliques et -sulfoniques par électrofluoration dans l'acide fluorhydrique anhydre (brevet US 2 519 983). Cependant, cette technique bien adaptée à la préparation des acides de faible masse moléculaire fournit des rendements très faibles dans le cas des molécules de masse élevée. Pour pallier cet inconvénient, CALAS et al (J. Electroanal. Chem. 1978, 89. 363-372) ont proposé la réduction électrochimique des iodures de perfluoroalkyle R_{F}I sur nappe de mercure polarisée en présence de S0₂ ou C0₂ qui permet d'accéder aux acides perfluoroalcane-sulfoniques ou -carboxyliques avec des rendements respectifs de 70% et 90%. Malheureusement, l'utilisation du mercure rend rédhibitoire la transposition de cette méthode à l'échelle industrielle.

Dans le brevet FR 2 342 950 est décrit un procédé de préparation d'acides perfluorocarboxyliques et de chlorures d'acides perfluoroalcanesulfoniques, qui consiste à faire réagir un perfluorohalogénoalca- ne (par exemple un iodoperfluoroalcane R_{F}I) avec du gaz carbonique ou du gaz sulfureux en présence d'une dispersion dans un solvant sulfoxylé (par exemple, le diméthylsulfoxyde) d'un couple métallique du type zinc-cuivre, zinc-cadmium, zinc-plomb, zinc-mercure.

L'invention a maintenant pour objet un procédé de préparation de composés contenant une chaîne perfluorée et au moins une fonction acide ou alcool par réduction électrochimique de iodo-polyfluoroalcanes, caractérisé en ce que cette réduction est effectuée dans un solvant du type formamide sur une cathode de carbone, éventuellement en présence d'anhydride sulfureux ou en présence d'eau et d'anhydride sulfureux.

Comme iodo-polyfluoroalcanes utilisables selon l'invention on peut mentionner:
- les iodures de perfluoroalkyle R_{F}I, c'est-à-dire les composés de formule:
   dans laquelle n est un nombre entier allant de 2 à 16, la chaîne perfluorée pouvant être linéaire ou ramifiée;
- les diiodo-a, m perfluoroalcanes de formule:
   où p est un nombre entier pair allant de 4 à 12; et
- les iodo-1 perfluoroalkyl-2 éthanes de formule:
CnF2n+l-CH2CH2-1 (3)

où n a la même signification que précédemment.

Le solvant dans lequel est effecutée la réduction électrochimique selon l'invention peut être le formamide lui-même ou un dérivé N-substitué de ce dernier, comme le méthylformamide ou, de préférence, le diméthylformamide. Lorsqu'on opère en présence d'anhydride sulfureux, ce solvant peut être utilisé en mélange avec de l'eau, à condition que la proportion d'eau n'excède pas 70% en volume et reste de préférence inférieure à 30% en volume. Comme il est expliqué plus loin, la teneur en eau du solvant joue un rôle important sur la nature des dérivés fluorés fonctionnels formés conformément au procédé selon l'invention.

La cathode de carbone utilisée selon l'invention peut être constituée par des fibres de carbone, tissées ou non tissées, ou par une plaque de carbone vitreux. Lorsqu'on met en oeuvre une cathode en fibres de carbone, il est parfois souhaitable (notamment dans le cas des R_{F}I) d'opérer en présence d'un activateur choisi parmi l'alcool allylique, l'alcool propargylique, les iodo-2 perfluoroalkyl-3 propanols (brevets FR 2 486 521 et 2 486 522) et les dichloro-1,1 perfluoroalkyl-2 éthylènes (brevet FR 2 559 479). La concentration en activateur peut aller jusqu'à 10% en volume par rapport au mélange solvant, mais est de préférence comprise entre 0,02 à 0,2%. L'activateur préféré est l'alcool allylique.

L'anode est de préférence identique à la cathode, mais elle peut aussi être constituée par tout matériau usuel pour électrode, par exemple, nickel, platine, or, plomb, etc...

Pourvu qu'il ait un potentiel de réduction plus négatif que celui du iodo-polyfluoroalcane, l'électrolyte support dont le rôle est d'assurer le passage du courant peut être choisi parmi tous les sels minéraux ou organiques connus à cet effet (cf. par exemple "Organic Electrochemistry" par M.M. BAIZER, 1973, p. 227-230) et, plus spécialement, parmi les halogénures, perchlorates ou arylsulfonates de métaux alcalins (de préférence lithium) ou de tétraalkylammonium (radicaux alkyle en Ci à C₄). La concentration en électrolyte support peut aller de 0,01 à 1 mole par litre de mélange solvant.

La réduction électrochimique selon l'invention peut être effectuée en intensiostatique ou en poten- tiostatique dans les différents types de cellules habituels. Bien qu'on puisse opérer dans une cellule à compartiment unique, on préfère conduire l'opération dans une cellule à deux compartiments pour éviter la libre circulation entre la cathode et l'anode ; le séparateur est en général réalisé en une matière inerte, par exemple, en porcelaine, verre fritté, cellulose, alumine, polytétrafluoréthylène poreux ou membrane échangeuse d'ions.

La nature des dérivés fluorés fonctionnels obtenus dépend non seulement du iodo-polyfluoroalcane de départ, mais aussi des conditions opératoires mises en oeuvre et notamment de la teneur en eau du solvant.

Ainsi, lorsqu'on part d'un iodure de perfluoroalkyle CₙF₂ₙ₊₁I et qu'on opère en présence d'anhydride sulfureux, la réduction selon l'invention conduit principalement à l'acide perfluoro-carboxylique : Cn- ₁F₂ₙ₋₁-COOH si le formamide contient moins de 0,2 % en volume d'eau. Pour des teneurs en eau supérieures à 0,2 % en volume, on obtient un mélange de l'acide Cn-lF2n-1-COOH et de l'acide CnF2n+1-S0₂H, la proportion de ce dernier augmentant rapidement jusqu'à 95 % environ quand la teneur en eau atteint 20 % en volume. Au-delà de cette teneur, il se forme presque exclusivement l'acide CnF2n+1-S0₂H, mais le rendement chimique diminue ensuite rapidement. Par conséquent, si l'on désire former un acide perfluo rocarboxylique, on utilisera avantageusement un formamide ayant une teneur en eau aussi faible que possible tandis que, pour obtenir un acide perfluoro-sulfinique, on opérera avantageusement en présence d'anhydride sulfureux dans un formamide de teneur en eau supérieure à 5 % en volume et, de préférence, comprise entre 10 et 20 %.

La réduction des diiodo-a, σ perfluoroalcanes I (CF₂)pl, effectuée en présence d'anhydride sulfureux dans un formamide à teneur en eau élevée (par exemple 10 % en volume) conduit à la formation de l'acide disulfinique HO₂S-(CF₂)p-S0₂H. En l'absence d'anhydride sulfureux et avec une teneur en eau inférieure à 0,2 % en volume, on obtient l'acide iodo-carboxylique I-(CF₂)ₚ₋₁-COOH ; de plus, si l'on poursuit la réduction après addition d'eau et d'anhydride sulfureux, cet acide iodo-carboxylique est alors transformé en le diacide mixte : HO₂S-(CF₂)ₚ₋₁-COOH. Ces acides iodo-carboxyliques, et carboxy-sul- finiques sont des produits nouveaux et, comme tels, font partie de la présente invention.

Lorsqu'on part d'un iodo-1 perfluoroalkyl-2 éthane CnF2n+1CH2CH₂1 et opère en l'absence d'anhydride sulfureux et avec une teneur en eau inférieure à 0,2 % en volume, la réduction selon l'invention conduit à un mélange constitué par l'alcool CnF2n+iCH2CH20H et l'oléfine CₙF₂ₙ₊₁CH=CH₂ correspondants, la proportion d'alcool étant d'autant plus grande que la densité de courant appliquée et la teneur en électrolyte support sont faibles. L'emploi d'un formamide ayant une teneur en eau plus élevée entraîne la formation concomitante du perfluoroalkyl-éthane CₙF₂ₙ₊₁C₂H₅ correspondant.

Les exemples suivants illustrent l'invention sans la limiter.

### EXEMPLE 1

On utilise une cellule électrochimique en verre séparée, à l'aide d'un verre fritté de porosité 3 ou 4 et de diamètre 30 mm, en deux compartiments anodique et cathodique de capacités respectives 12 et 24 ml. Les deux électrodes sont en fibres de carbone et sont constituées chacune de 5 cm de mèche de 10000 brins de 3 µm de diamètre.

A raison de 11 ml dans le compartiment anodique et de 16 ml dans le compartiment cathodique, on introduit dans la cellule un mélange comprenant 22,5 ml de diméthylformamide, 2,5 ml d'eau, 0,1 g de chlorure de lithium, 5 µl d'alcool allylique et 4 g d'anhydride sulfureux.

On introduit ensuite dans le compartiment cathodique 11,15 g (0,025 mole) de iodure de perfluorohexyle, puis on applique entre les deux électrodes un courant électrique de 50 mA correspondant à une DDP de 12 volts.

La réduction est effectuée en intensiostatique. Le catholyte est constamment agité au moyen d'un barreau magnétique et un faible courant d'anhydride sulfureux gazeux est maintenu dans le compartiment anodique pendant toute la durée de l'électrolyse afin d'éviter la diffusion du C₆F₁₃l.

Après 14 heures de réaction (ce qui correspond à un rendement Faradique de 95 %), on traite le catholyte par 20 ml d'une solution aqueuse à 10 % d'acide sulfurique, puis ajoute 10 ml de perfluorooctane et sépare la phase organique. Après évaporation du perfluorooctane, on obtient 9 g d'acide perfluorohexanesulfinique C₆F₁₃SO₂H et 0,23 g d'acide perfluorohexanoïque C₅F₁₁COOH, soit des rendements de 95 % et 3 % respectivement.

On obtient le même résultat si on remplace les électrodes en fibres de carbone par des électrodes en carbone vitreux sous forme de disques de 30 mm de diamètre ou si on remplace le chlorure de lithium par une quantité molaire équivalente de chlorure de zinc, de iodure de tétrabutylammonium ou de perchlorate de tétrabutylammonium ou encore si on fait varier la quantité de chlorure de lithium de 0,05 à 1 g.

On obtient aussi le même résultat en opérant à des intensités différentes, à savoir 25 mA, 75 mA et 100 mA, mais la durée d'électrolyse est alors respectivement de 28 heures, 10,5 heures et 7 heures.

Le tableau suivant indique les rendements en acides perfluorohexanesulfinique et perfluorohexanoïque obtenus lorsqu'on fait varier la teneur en eau du milieu d'électrolyse.

### EXEMPLE 2

On opère comme à l'exemple 1, mais en l'absence d'anhydride sulfureux et sans addition d'eau en utilisant 25 ml d'un diméthylformamide deshydraté sur CaH₂ (catholyte : 14 ml, anolyte : 11 ml).

Après 43 heures d'électrolyse, on obtient l'acide perfluorohexanoïque C₅F₁₁COOH avec un rendement de 95 %.

### EXEMPLES 3 à 6

On opère comme à l'exemple 1, mai en remplaçant l'alcool allylique par le même volume d'alcool propargylique (exemple 3), de l'iodhydrine C₆F₁₃CH₂-CHI-CH₂OH (exemple 4) ou de perfluorooctyl-2 dichloro-1,1 éthylène C₈F₁₇-CH=CCI₂ (exemple 5) ou par 2,5 ml de ce dernier composé (exemple 6).

Les rendements en acides perfluorohexanesulfinique et perfluorohexanoïque sont indiqués ci-dessous :

### EXEMPLE 7

On opère comme à l'exemple 1, mais en remplaçant le diméthylformamide par le même volume de formamide ou de N-méthylformamide.

Les rendements en acides perfluorohexanesulfinique et perfluorohexanoïque sont identiques à ceux obtenus à l'exemple 1.

### EXEMPLE 8

On opère comme à l'exemple 1, mais en remplaçant le diméthylformamide par 25 ml de formamide et en utilisant seulement 0,5 ml d'eau.

Les rendements en acides perfluorohexanesulfinique et perfluorohexandique sont alors respectivement de 75 et 20 %.

### EXEMPLE 9

On opère comme à l'exemple 1, mais en remplaçant le iodure de perfluorohexyle par la même quantité molaire de iodure de perfluorobutyle ou de perfluorooctyle.

Dans le premier cas, on obtient les acides perfluorobutanesulfinique C₄F₉S_{O2}H et perfluorobutanoï- que C₃F₇COOH avec des rendements respectifs de 95 et 3 %. Dans le second cas, on obtient les acides perfluorooctanesulfinique C₈F₁₇SO₂H et perfluorooctanoïque C₇F₁₅COOH et les mêmes rendements.

Si on remplace les 22,5 ml de diméthylformamide et les 2,5 ml d'eau par 25 ml de diméthylformamide deshydraté sur hydrure de calcium (teneur en eau < 0,2 % en volume), on obtient exclusivement l'acide per- fluorobutanoïque dans le premier cas et l'acide perfluorooctanoïque dans le second cas, le rendement étant de 95 % dans chaque cas. Il en est de même si on opère en outre en l'absence d'anhydride sulfureux.

### EXEMPLE 10

On utilise une cellule électrochimique en verre séparée, au moyen d'un verre fritté de porosité 3 ou 4 et de diamètre 15 mm, en deux compartiments anodique et cathodique de capacités respectives 3,5 et 7,5 ml. Les deux électrodes sont en fibres de carbone et sont constituées chacune de 1,5 cm de mèche de 10000 brins de 3 µm de diamètre.

A raison de 3 ml dans le compartiment anodique et 4,5 ml dans le compartiment cathodique, on introduit dans cette cellule un mélange comprenant 6,3 ml de diméthylformamide, 0,7 ml d'eau, 0,03 g de chlorure de lithium, 1,5 µl d'alcool allylique et I g d'anhydride sulfureux.

On introduit ensuite 1,75 g de diiodo-1,4 perfluorobutane I(CF₂)₄1 dans le compartiment cathodique, puis on applique entre les deux électrodes un courant électrique de 5,5 mA correspondant à une différence de potentiel de 4 V.

Le catholyte est agité au moyen d'un barreau magnétique et un faible courant d'anhydride sulfureux gazeux est maintenu dans le compartiment anodique pendant toute la durée de l'électrolyse.

Après 40 heures de réaction (correspondant à un rendement Faradique de 95 %), on traite le catholyte comme à l'exemple 1. On obtient ainsi 1,2 g d'acide perfluorobutane-disulfinique-1,4 : HO₂S(CF₂)₄SO₂H, soit un rendement de 95 %.

Les caractéristiques RMN 19F (référence : CCl₃f) et RMN 1H (référence : tétraméthylsilane) de cet acide sont les suivantes :
CF₂-CF₂: δ= 125,1 ppm
CF₂-SO₂H: δ = 132,5 ppm
S0₂H : 8 = 9,8 ppm
On obtient un résultat analogue, mais en un temps plus court (9 heures), en appliquant un courant électrique de 25 mA.

### EXEMPLE 11

On opère comme à l'exemple 10, mais en l'absence d'anhydride sulfureux et sans addition d'eau en utilisant 7 ml d'un diméthylformamide déshydraté sur CaH₂ (teneur en eau < 0,2 %).

Après 36 heures de réaction et distillation sous vide, on obtient avec un rendement de 65 % l'acide I(CF₂)₃COOH dont les caractéristiques RMN 19F et 1 H sont les suivantes :
CF₂-I: 8 = 66,5 ppm
CF2-COOH : δ =117,3 ppm
CF₂-CF₂-CF₂: δ = 11₉,₃ ppm
COOH : δ =10 ppm
EXEMPLE 12
On répète l'exemple 11, mais après les 36 heures de réaction on ajoute au milieu électrolytique 0,05 g d'anhydride sulfureux et 0,7 ml d'eau, puis on poursuit la réaction pendant 27 heures supplémentaires.
On obtient ainsi 0,45 g d'acide perfluorobutane-disulfinique-1,4 et 0,6 g du diacide mixte HO₂S(CF₂)₃COOH. Rendements : 35 % et 60 % respectivement.
Les caractéristiques RMN 19F et 1 H du diacide HO₂S(CF₂)₃COOH sont les suivantes : CF₂-COOH : δ = 118,1 ppm
CF₂-CF₂-CF₂ : δ = 122,2 ppm
CF₂-SO₂H : δ = 132,4 ppm
S0₂H : 8 = 9,8 ppm
COOH : δ = 9,6 ppm

### EXEMPLE 13

On utilise la même cellule et les mêmes électrodes qu'à l'exemple 1 et on introduit dans la cellule un mélange comprenant 25 ml de diméthylformamide préalablement deshydraté sur hydrure de calcium (teneur en eau < 0,2 % en volume), 0,1 g de chlorure de lithium et 5 µl d'alcool allylique, à raison de 11 ml dans le compartiment anodique et 14 ml dans le compartiment cathodique.

On introduit dans ce dernier 5 g de iodo-1 perfluorohexyl-2 éthane C₆F₁₃CH₂CH₂l, puis on applique entre les deux électrodes un courant électrique de 12 mA correspondant à une DDP de 4 V, tout en maintenant le catholyte sous agitation au moyen d'un barreau magnétique placé dans le compartiment cathodique.

Après 69 heures de réaction, on dissout le catholyte dans 10 ml de perfluorooctane, laisse décanter, sépare la phase organique fluorée et y ajoute 20 ml d'eau. Après évaporation du perfluoroocta ne et distillation sous pression réduite, on recueille 2,5 g de perfluorohexyl-2 éthanol C₆F₁₃C₂H₄OH (Eb₂o : 87_{°}C) et 1,1 g de perfluorohexyl-éthylène C₆F₁₃CH=CH₂ (Eb₇₆₀: 110°C).

On obtient le même résultat si on utilise seulement 0,01 g de chlorure de lithium. Les tableaux Il et III suivants indiquent les produits et les rendements obtenus lorsqu'on répète l'exemple 13 en faisant varier l'intensité de courant (Tableau II) ou en modifiant la nature de la membrane séparant les compartiments cathodique et anodique (Tableau III).

## Revendications

1. Procédé de préparation de composés contenant une chaîne perfluorée et au moins une fonction acide ou alcool par réduction électrochimique de iodo-polyfluoroalcanes, caractérisé en ce que cette réduction est effectuée dans un solvant du type formamide sur une cathode de carbone, éventuellement en présence d'anhydride sulfureux ou en présence d'eau et d'anhydride sulfureux.

2. Procédé selon la revendication 1, dans lequel le solvant est le diméthylformamide.

3. Procédé selon la revendication 1 ou 2, dans lequel on opère en présence d'un activateur choisi parmi l'alcool allylique, l'alcool propargylique, les iodo-2 perfluoroalkyl-3 propanols et les dichloro-1, perfluoroalkyl-2 éthylènes.

4. Procédé selon la revendication 3, dans lequel l'activateur est l'alcool allylique.

5. Procédé selon l'une des revendications 1 à 4, dans lequel l'iodo-polyfluoroalcane de départ est un composé de formule: dans laquelle n est un nombre entier allant de 2 à 16, la chaîne perfluorée pouvant être linéaire ou ramifiée.

6. Procédé selon l'une des revendications 1 à 4, dans lequel l'iodo-polyfluoroalcane de départ est un diiodo-a, co perfluoroalcane de formule: dans laquelle p désigne un nombre entier pair allant de 4 à 12.

7. Procédé selon l'une des revendications 1 à 4, dans lequel l'iodo-polyfluoroalcane de départ est un iodo-1 perfluoroalkyl-2 éthane de formule: où n a la même signification que dans la revendication 5.

8. Procédé selon l'une des revendications 1 à 7, dans lequel on opère en présence d'eau et d'anhydride sulfureux, la proportion volumique d'eau n'excédant pas 70% et étant de préférence inférieure à 30% en volume par rapport au mélange solvant.

9. Procédé selon l'une des revendications 3 à 8, dans lequel la concentration du milieu en activateur varie de 0,02 à 10% en volume par rapport au mélange solvant.

10. Les composés de formules: dans lesquelles p est un nombre entier pair allant de 4 à 12.

## Patentansprüche

1. Verfahren zur Herstellung von Verbindungen, die eine perfluorierte Kette aufweisen und wenigstens eine Säure- oder Alkoholfunktion, durch elektrochemische Reduktion von Jodpolyfluoralkanen, dadurch gekennzeichnet, daß diese Reduktion in einem Lösungsmittel vom Formamid-Typ an einer Kohlekathode durchgeführt wird, gegebenenfalls in Gegenwart von Schwefeldioxid oder in Gegenwart von Wasser und Schwefeldioxid.

2. Verfahren nach Anspruch 1, bei dem das Lösungsmittel Dimethylformamid ist.

3. Verfahren nach Anspruch 1 oder 2, bei dem man in Gegenwart eines Aktivators arbeitet, ausgewählt aus Allylalkohol, Propargylalkohol, 2-Jod-3-perfluoralkylpropanolen und 1,1-Dichlor-2-perfluor- alkylethylenen.

4. Verfahren nach Anspruch 3, bei dem der Aktivator Allylalkohol ist.

5. Verfahren nach einem der Ansprüche 1 bis 4, bei dem das Ausgangs-Jodpolyfluoralkan eine Verbindung der Formel: ist, in der n eine ganze Zahl von 2 bis 16 ist und die perfluorierte Kette linear oder verzweigt sein kann.

6. Verfahren nach einem der Ansprüche 1 bis 4, bei dem das Ausgangs-Jodpolyfluoralkan ein a, σ-Dijodperfluoralkan der Formel: ist in der p eine gerade ganze Zahl von 4 bis 12 ist.

7. Verfahren nach einem der Ansprüche 1 bis 4, bei dem das Ausgangs-Jodpolyfluoralkan ein 1-Jod-2-perfluoralkylethan der Formel: ist, worin n die gleiche Bedeutung hat wie in Anspruch 5.

8. Verfahren nach einem der Ansprüche 1 bis 7, bei dem man in Gegenwart von Wasser und Schwefeldioxid arbeitet, wobei der Volumenanteil an Wasser nicht 70% überschreitet und vorzugsweise unterhalb von 30 Vol.-%, bezogen auf das Lösungsmittelgemisch, liegt.

9. Verfahren nach einem der Ansprüche 3 bis 8, bei dem die Konzentration an Aktivator im Milieu von 0,02 bis 10 Vol.-%, bezogen auf das Lösungsmittelgemisch, variiert.

10. Verbindungen der Formel: in denen p eine gerade ganze Zahl von 4 bis 12 ist.

## Claims

1. Process for the preparation of compounds containing a perfluorinated chain and at least one acidic or alcohol functional group by electrochemical reduction of iodopolyfluoroalkanes, characterized in that this reduction is carried out in a solvent of the formamide type on a carbon cathode, optionally in the presence of sulphurous anhydride or in the presence of water and of sulphurous anhydride.

2. Process according to Claim 1, in which the solvent is dimethylformamide.

3. Process according to Claim 1 or 2, in which the operation is carried out in the presence of an activator chosen from allyl alcohol, propargyl alcohol, 2-iodo-3-perfluoroalkylpropanols and 1,1-dichloro-2- perfluoroalkylethylenes.

4. Process according to Claim 3, in which the activator is allyl acohol.

5. Process according to one of Claims 1 to 4, in which the starting iodopolyfluoroalkane is a compound of formula:
CnF2n+1-I
in which n is an integer ranging from 2 to 16, it being possible for the perfluorinated chain to be linear or branched.

6. Process according to one of Claims 1 to 4, in which the starting iodopolyfluoroalkane is an a, ω-di- iodoperfluoroalkane of formula:
I-(CF2)_{P-I}
in which p denotes an even integer ranging from 4 to 12.

7. Process according to one of Claims 1 to 4, in which the starting iodopolyfluoroalkane is a 1-iodo-2- perfluoroalkylethane of formula:
CnF2n+1-CH₂CH₂-1

where n has the same meaning as in Claim 5.

8. Process according to one of Claims 1 to 7, in which the operation is carried out in the presence of water and of sulphurous anhydride, the proportion of water by volume not exceeding 70% and being preferably below 30% by volume relative to the solvent mixture.

9. Process according to one of Claims 3 to 8, in which the concentration of the activator in the medium varies from 0.02 to 10% by volume relative to the solvent mixture.

10. The compounds of formulae: l-(CF₂)ₚ₋₁-COOH HO₂S-(CF₂)ₚ₋₁-COOH in which p is an even integer ranging from 4 to 12.
